# EUROPÄISCHE PATENTSCHRIFT

(11) **EP 0 296 149 B1**
(45) Veröffentlichungstag und Bekanntmachung des Hinweises auf die Patenterteilung: **19.12.1990**
(21) Anmeldenummer: 88890150.1
(22) Anmeldetag: 13.06.1988
(51) Int. Cl.: F02D 41/20, F02D 41/24

(54) **Verfahren zur Datenänderung im Parameterspeicher eines Kraftfahrzeug-Reglers**
Method for modifying data in the parameter memory of a motor vehicle computer
Procédé de modification des données d'une mémoire de paramètres pour calculateur d'automobile

(30) Priorität: 19.06.1987 DE 3720404
(43) Veröffentlichungstag der Anmeldung: 21.12.1988
(73) Patentinhaber: VOEST-ALPINE AUTOMOTIVE GESELLSCHAFT M.B.H., A-1040 Wien (AT)
(72) Erfinder: Kainz, Alois, Dipl.-Ing., A-1220 Wien (AT)
(74) Vertreter: Matschnig, Franz, Dipl.-Ing.

(56) Entgegenhaltungen:
- EP-A- 0 137 737
- EP-A- 0 171 073
- EP-A- 0 201 001
- EP-A- 0 213 366

## Beschreibung

Die Erfindung bezieht sich auf ein Verfahren zur Änderung der Daten in dem Parameterspeicher eines Reglers für Kraftfahrzeuge im on-line-Betrieb. Die Eigenschaften und das Verhalten eines Kraftfahrzeugmotors werden durch eine Anzahl von Parametern und Kennlinien, im folgenden Daten genannt, bestimmt, die in einem Halbleiterspeicher des Reglers, dem sogenannten Parameterspeicher, untergebracht sind. Für die optimale Abstimmung des Motorverhaltens müssen diese Daten während der gesamten Motoren- und Fahrzeugentwicklungsphase verfügbar und änderbar sein. Die Änderung dieser Daten muß sogar "on-line", d.h. bei laufendem Motor möglich sein.

Es ist bekannt geworden, für die Datenänderung während der Entwicklungsphase spezielle Prüfstandsregler zu verwenden, deren Parameterspeicher in einem eigenen Gerät, oft als Programmiergerät bezeichnet, untergebracht ist. Der Parameterspeicher ist in zwei identischen Ausführungen in dem Programmiergerät vorhanden. Während dem Regler die Daten einer Kopie des Parameterspeichers zur Regelung des Motors zur Verfügung stehen, können in der zweiten Kopie Datenänderungen durchgeführt werden. Nach Abschluß der Änderung eines Datenbytes werden die beiden Kopien der Parameterspeicher vertauscht und somit wird die Datenänderung wirksam. Neben den Daten enthält der Parameterspeicher aber auch das Kontrollprogramm des Reglers.

Der Regler ist mit dem Programmiergerät über ein Flachbandkabel verbunden. Uber dieses Kabel werden vom Mikroprozessor des Reglers die gewünschten Adressen an den Parameterspeicher angelegt und anschließend die unter diesen Adressen abgespeicherten Daten wie auch Programminstruktionen aus dem Parameterspeicher ausgelesen. Über die alpha-numerische Tastatur des Programmiergerätes können durch Eingabe der entsprechenden Adressen die Daten des Parameterspeichers auf dem Bildschirm angezeigt und gegebenenfalls geändert werden. Sowohl die Daten als auch die Adressen des Parameterspeichers werden als hexadezimale Zahlen angezeigt, ebenso müssen die geänderten Daten in hexadezimaler Form eingegeben werden.

Die Nachteile dieser bekannten Lösung sind offensichtlich:
- Fehlerhafte Daten- oder Adreßeingaben können ein nicht vorhersagbares Verhalten des Motors verursachen, einerseits weil das Reglerkontrollprogramm und die motor- und fahrzeugspezifischen Daten im gleichen Speicher untergebracht sind, andererseits weil die Eingabedaten kaum geprüft werden.
- Durch Verwendung nur eines Speichers für Programm und Daten werden über das oben erwähnte Flachbandkabel auch Programminstruktionen übertragen, was bei elektrischen Einstreuungen zu Programmabstürzen führen kann.
- Das Vertauschen der beiden Parameterspeicherkopien nach Änderung von jeweils nur einem Datenbyte kann zu inkonsistenten Daten führen, was wiederum ein nicht vorhersehbares Motorverhalten verursachen kann.
- Die Datenänderung in hexadezimaler Form und unter Angabe physikalischer Speicheradressen kann praktisch nur von Programmierern und kaum vom Prüfstandspersonal durchgeführt werden.
- Der spezielle Prüfstandsregler ist nicht mit dem späteren Serienregler identisch, da der Prüfstandsregler einen Multi-Chip Mikrorechner enthält, wogegen der Serienregler aus Kostengründen üblicherweise einen Single-Chip-Mikrorechner enthält.

Es ist eine Aufgabe der Erfindung, ein Verfahren zu schaffen, mit dem die Nachteile der bekannten Lösung beseitigt werden können.

Diese Aufgabe wird mit einem Verfahren zur Änderung der Daten in dem Parameterspeicher eines Reglers für Kraftfahrzeuge im on-line-Betrieb gelöst, wobei der Regler außer dem Parameterspeicher zumindest einen Mikrorechner enthält und zum Steuern und Regeln der Kraftstoffeinspritzung und/oder weiterer Funktionen in Abhängigkeit von Betriebsgrößen, wie z.B. Drehzahl, Ladedruck, Gaspedalstellung, die mit Hilfe von Meßwertgebern ermittelt werden, eingerichtet ist, wobei der als Lese-Schreib-Speicher ausgebildete Parameterspeicher in einen Adreßbereich (A), in zumindest einen, im allgemeinen mehrere, Datenbereiche (Di) und in einen Zwischenspeicherbereich (Z) unterteilt wird, wobei der an der Anfangsadresse des Speichers liegende Adreßbereich (A) die Adressen aller Datenbereiche (Di) und des Zwischenspeicherbereiches (Z) enthält und die Kapazität des Zwischenspeicherbereiches zumindest gleich der Kapazität des größten Datenbereiches gewählt wird und wobei die für einen Datenbereich (Dj) vorgesehenen, bestimmbaren geänderten Daten, von einem mit dem Regler kommunizierenden Dialogrechner in den Zwischenspeicherbereich (Z) geschrieben werden, hierauf im Adreßbereich (A) die Adresse des Datenbereiches (Dj) durch die Adresse des Zwischenspeicherbereiches (Z) ersetzt wird, sodann die geänderten Daten aus dem Zwischenspeicherbereich (Z) in den Datenbereich (Dj) übertragen werden und schließlich im Adreßbereich (A) die Adresse des Datenbereiches (Dj) wieder auf die Ursprungsadresse zurückgesetzt wird.

Die Erfindung ermöglicht das byteweise Einschreiben neuer Daten in den Zwischenspeicherbereich bzw. das Umkopieren aus diesem Bereich in den richtigen Adreßbereich während der Zeiten, in welchen kein Speicherzugriff durch das Regelprogramm erfolgt. Das Umschalten von den alten Daten eines Datenbereiches auf die neuen Daten kann sehr schnell erfolgen. Da diese Adreßänderung durch das Kommunikationsprogramm erfolgt, ohne zwischenzeitlich den Parameterspeicher freizugeben, kann es zu keinen inkonsistenten Adressen kommen.

Zweckmäßig ist es, wenn die geänderten Daten vor Einschreiben in den Zwischenspeicherbereich zunächst in einer Nachbildung des Parameterspeichers im Dialogrechner abgelegt werden, da hiedurch die Sicherheit und die Flexibilität des Verfahrens erhöht werden.

Eine Vorrichtung zur Durchführung des erfindungsgemäßen Verfahrens mit einem Regler für Kraftfahrzeuge, der zumindest einen Mikrorechner und einen Parameterspeicher für motor- und fahrzeugspezifische Daten, z.B. für Kennlinien aufweist und der zum Steuern und Regeln der Kraftstoffeinspritzung und/oder weiterer Funktionen in Abhängigkeit von Betriebsgrößen, wie z.B. Drehzahl, Ladedruck, Gaspedalstellung etc., die mit Hilfe von Meßwertgebern ermittelt werden, eingerichtet ist und mit einem Dialogrechner zur Ermittlung und vorübergehender Abspeicherung der in dem im Parameterspeicher zu ändernden Daten ist erfindungsgemäß dadurch ausgezeichnet, daß der Regler mit dem Dialogrechner über eine vorzugsweise serielle Schnittstelle verbindbar ist, der Parameterspeicher als Lese-Schreib-Speicher ausgebildet ist und der Dialogrechner eine Nachbildung des Parameterspeichers zur Speicherung der Daten des Parameterspeichers bzw. der zu ändernden Daten enthält.

Es sei erwähnt, daß ein Regler für Kraftfahrzeuge der angesprochenen Art beispielsweise in der EP-A2-207 051 beschrieben ist.

Die Erfindung samt ihren weiteren Vorteilen und Merkmalen ist im folgenden an Hand einer beispielsweisen Ausführungsform näher erläutert, die in der Zeichnung veranschaulicht ist. In dieser zeigen Fig. 1 in einer schematischen Übersicht einen Regler für Kraftfahrzeuge, der mit einem Dialogrechner verbunden ist, Fig. 2 schematisch die Organisation des Parameterspeichers, Fig. 3a bis 3e schematisch die einzelnen Schnitte der Datenänderung und Fig. 4a bis 4b ein schematisches Ablaufdiagramm einer Datenänderung, ohne Berücksichtigung der Fehlerbehandlung.

Gemäß Fig. 1 ist ein elektronischer Regler 1 über ein im allgemeinen bloß 3-adriges Kabel 2 mit einem Dialogrechner 3 verbunden. Uber eine Anzahl von Leitungen 4 steht der Regler 1 in hier nicht näher interessierender Weise mit Gebern eines Motors bzw. des Kraftfahrzeuges, z.B. für die Drehzahl, Temperatur usw. sowie mit einem oder mehreren Stellgliedern, beispielsweise für die Regelstange der Einspritzpumpe eines Dieselmotors in Verbindung.

Der Regler 1 enthält im vorliegenden Fall drei Mikrorechner 5, 6 und 7, die über einen parallelen Bus 8 mit einem Parameterspeicher 9 verbunden sind. Der Parameterspeicher 9 enthält motor- bzw. fahrzeugspezifische Daten, die für die Regelung des Motors bzw. den Betrieb des Fahrzeuges benötigt werden. Über den Bus 8 kann jeder Mikrorechner 5, 6, 7 mit jedem anderen Mikrorechner Daten austauschen, sowie Daten aus dem Parameterspeicher 9 lesen, wobei gleichzeitig nur zwei der Mikrorechner oder einer der Mikrorechner mit dem Parameterspeicher kommunizieren können. Der Parameterspeicher 9 ist im Seriengerät als reiner Lesespeicher ausgebildet, während der Entwicklungsphase wird ein Lese-/Schreibspeicher verwendet. Der Mikrorechner 5 besitzt eine Sonderstellung in diesem Mehr-Computer System, er enthält das Kommunikationsprogramm, das über die serielle Schnittstelle (Kabel 2) mit dem Dialogrechner 3 verkehrt und er hat als einziger Schreibzugriff zu dem Parameterspeicher 9 über eine Leitung 10.

Der Dialogrechner 3 ist als tragbarer Mikrorechner ausgebildet und besteht im wesentlichen aus einer Zentraleinheit 11 (CPU), einem Speicher 12 und einer seriellen Ein-/Ausgabeeinheit 13. Für die Kommunikation mit dem Bediener stehen ein Farbgrafik-Bildschirm 12 und eine alphanumerische Tastatur 15 zur Verfügung. Der Speicher 12 des Dialogrechners 3 besteht aus einem Festwertspeicher, der das Dialogrechnerprogramm enthält und einem Lese-/Schreibspeicher, der sowohl die Programmdaten als auch eine Kopie des Parameterspeichers 9 des elektronischen Reglers 1 enthält.

Das 3-adrige Kabel 7 dient zur seriellen Übertragung von Daten zwischen dem Dialogrechner 3 und dem elektronischen Regler 1. Diese serielle Schnittstelle arbeitet halbduplex und entspricht dem Standard RS-485. Der Datenaustausch wird mittels sogenannter Nachrichten durchgeführt; die Bedeutung der Daten innerhalb einer Nachricht und die erlaubte Reihenfolge der Nachrichten werden durch eine Datenaustausch-Vorschrift (Protokoll) festgelegt.

Nach Fig. 2 besteht der Parameterspeicher 9 aus einem am Speicheranfang liegenden Adreßbereich A, einem oder mehreren Datenbereichen Di, 1 :-9 i s n und einem Zwischenspeicherbereich Z am Ende des Parameterspeichers. Der Adreßbereich A enthält die Adressen aller Datenbereiche Di, sowie die Adresse des Zwischenspeicherbereiches Z; die Datenbereiche Di enthalten die einzelnen motor-und fahrzeugspezifischen Daten und der Zwischenspeicherbereich Z dient zur vorübergehenden Aufnahme von geänderten Daten eines bestimmten Datenbereiches Di. Die Größe des Zwischenspeicherbereiches Z muß größer oder gleich dem Maximum der Größen aller Datenbereiche Di, 1 9 i :-5 n gewählt werden.

In Fig. 3a bis 3e wird eine Datenänderung in einem bestimmten Datenbereich Dj, 1 = j = n in den einzelnen Schritten erläutert. Der Einfachheit halber sind in Fig. 3a bis 3e nur der Parameterspeicher 9, das Kommunikationsprogramm des Mikrorechners 5 und die aus dem Parameterspeicher 9 lesenden Regelprogramme, die auf die Mikrorechner 5, 6, 7 verteilt sein können, dargestellt.

Die Daten des Datenbereiches DJ werden durch Eingabe eines entsprechenden Kommandos über die Tastatur 15 des Dialogrechners 3 auf dem Bildschirm 14 angezeigt. Ein Teil des Dialogrechnerprogrammes, nämlich der sogenannte Text-Editor, erlaubt nun die Änderung einzelner Datenwerte. Der Abschluß der Datenänderung und damit die Übernahme der geänderten Daten wird dem Dialogrechnerprogramm wieder mittels eines Kommandos mitgeteilt. Jetzt werden die Daten des Datenbereiches Dj vom Dialogrechnerprogramm auf Richtigkeit und Verträglichkeit mit den übrigen Daten geprüft. Falsche oder nicht plausible Daten werden unter Ausgabe einer Fehlermeldung am Bildschirm 14 des Dialogrechners 3 zurückgewiesen und zur Korrektur angeboten.

Werden die geänderten Daten des Datenbereiches Dj als richtig und verträglich mit dem Rest der Daten anerkannt, dann werden sie vorerst im Programmdatenspeicher des Dialogrechners 3 (und nicht in der Kopie des Parameterspeichers) zwischengespeichert. Fig. 3a zeigt den Zustand vor der Datenänderung aus der Sicht des elektronischen Reglers 1.

Anschließend, wie in Fig. 3b dargestellt, beauftragt der Dialogrechner 3 durch eine Nachricht den elektronischen Regler 1, die nachfolgend gesandten Daten in den Zwischenspeicherbereich Z zu schreiben. Das Kommunikationsprogramm des Mikrorechners 5 schreibt die vom Dialogrechner 3 empfangenen Daten des Datenbereiches Dj über den Bus 8 unter Verwendung der Schreibleitung 10 in den Zwischenspeicherbereich Z. Dabei werden die Daten Byte für Byte immer nur dann in den Parameterspeicher 9 geschrieben, wenn gerade kein Regelprogramm darauf zugreift. Die Regelprogramme selbst arbeiten nach wie vor noch mit den alten Daten des Datenbereiches Dj. Wenn alle Daten des Datenbereiches Dj erfolgreich in den Zwischenspeicherbereich Z geschrieben wurden, wird dies dem Dialogrechner 3 per Nachricht (Antwort) mitgeteilt; ebenso auch wenn der Auftrag aus irgendeinem Grund nicht ausgeführt werden konnte. Im letzten Fall entscheidet der Dialogrechner 3, entweder den Auftrag zu wiederholen oder abzubrechen, was dem Bediener mittels einer Fehlermeldung am Bildschirm mitgeteilt wird.

In dem Schnitt nach Fig. 3c beauftragt der Dialogrechner 3 den elektronischen Regler 1, im Adreßbereich A die Adresse des Datenbereiches Dj durch die Adresse des Zwischenspeicherbereiches Z zu ersetzen. Jetzt erst wird die Datenänderung für die Regelprogramme wirksam; sie arbeiten ab dem nächsten Zugriff mit den neuen Daten des Datenbereiches Dj, die vorläufig im Zwischenspeicherbereich Z abgespeichert sind.

Um weitere Datenänderungen durchführen zu können, werden wieder durch Auftrag des Dialogrechners 3 die neuen Daten des Datenbereiches Dj aus dem Zwischenspeicherbereich Z auf ihren ursprünglichen Platz kopiert. Dieser Schritt wird in Fig. 3d dargestellt; die Regelprogramme arbeiten nach wie vor mit den neuen Daten des Datenbereiches Dj im Zwischenspeicherbereich Z.

Als letzten Schritt des Verfahrens wird nun, wie in Fig. 3e gezeigt, im Adreßbereich A die Adresse des Datenbereiches Dj wieder durch die ursprüngliche Adresse des Datenbereiches ersetzt. Die Regelprogramme arbeiten nun mit den neuen Daten des Datenbereiches Dj auf deren ursprünglichem Platz, der Zwischenspeicherbereich Z ist frei für weitere Datenänderungen. Damit ist die Datenänderung für den elektronischen Regler 1 abgeschlossen. Schließlich übernimmt der Dialogrechner 3 die geänderten Daten des Datenbereiches Dj in seine Kopie des Parameterspeichers. Der Dialogrechner 3 kann weitere Aufträge zur Datenänderung entgegennehmen.

Ein mögliches Ablaufdiagramm das im Zusammenhang mit der Erfindung angewendet werden kann ist in Fig. 4a bis 4c dargestellt. Die Abkürzung DB steht für "Datenbereich". Eine nähere Erläuterung des Diagramms erübrigt sich.

Die wesentlichen Vorteile der Erfindung werden im folgenden nochmals zusammengefaßt:

Der erste und der dritte Schritt der Datenänderung, nämlich das Einschreiben in den Zwischenspeicherbereich und das Kopieren von diesem auf den Originalplatz können byteweise immer dann ausgeführt werden, wenn die Regelprogramme den Parameterspeicher gerade nicht benützen, ohne die Konsistenz der Daten zu beeinflussen (die Adressierung der Daten erfolgt immer über den Adreßbereich).

Das Umschalten von den alten Daten eines Datenbereiches auf die neuen Daten im zweiten Schritt geschieht durch Änderung von nur einer Adresse (im allgemeinen 2 Bytes), also sehr schnell. Da das Kommunikationsprogramm diese Adreßänderung durchführt, ohne den Parameterspeicher zwischenzeitlich freizugeben, kann es zu keinen inkonsistenten Adressen kommen.

Plausibilität und Konsistenz aller Daten des Parameterspeichers werden vom Dialogrechner 3 durchgeführt.

Bei der gezeigten Ausführung enthält der Regler 1 ein Mehrrechnersystem mit drei Mikrorechnern. Hiezu sei erwähnt, daß der Regler 1 auch mit bloß einem einzigen Mikrorechner oder mit zwei Mikrorechnern und bei Bedarf auch mit mehr als drei Mikrorechnern aufgebaut sein kann.

## Patentansprüche

1. Verfahren zur Änderung der Daten in dem Parameterspeicher eines Reglers für Kraftfahrzeuge im on-line-Betrieb, wobei der Regler außer dem Parameterspeicher zumindest einen Mikrorechner enthält und zum Steuern und Regeln der Kraftstoffeinspritzung und/oder weiterer Funktionen in Abhängigkeit von Betriebsgrößen, wie z.B. Drehzahl, Ladedruck, Gaspedalstellung, die mit Hilfe von Meßwertgebern ermittelt werden, eingerichtet ist, wobei der als Lese-Schreib-Speicher ausgebildete Parameterspeicher in einen Adreßbereich (A), in zumindest einen, im allgemeinen mehrere, Datenbereiche (Di) und in einen Zwischenspeicherbereich (Z) unterteilt wird, wobei der an der Anfangsadresse des Speichers liegende Adreßbereich (A) die Adressen aller Datenbereiche (Di) und des Zwischenspeicherbereiches (Z) enthält und die Kapazität des Zwischenspeicherbereiches zumindest gleich der Kapazität des größten Datenbereiches gewählt wird und wobei die für einen Datenbereich (Dj) vorgesehenen, bestimmbaren geänderten Daten, von einem mit dem Regler kommunizierenden Dialogrechner in den Zwischenspeicherbereich (Z) geschrieben werden, hierauf im Adreßbereich (A) die Adresse des Datenbereiches (Dj) durch die Adresse des Zwischenspeicherbereiches (Z) ersetzt wird, sodann die geänderten Daten aus dem Zwischenspeicherbereich (Z) in den Datenbereich (Dj) übertragen werden und schließlich im Adreßbereich (A) die Adresse des Datenbereiches (Dj) wieder auf die Ursprungsadresse zurückgesetzt wird.

2. Verfahren nach Anspruch 1, wobei die geänderten Daten vor Einschreiben in den Zwischenspeicherbereich (Z) zunächst in einer Nachbildung des Parameterspeichers im Dialogrechner abgelegt werden.

## Claims

1. A method of changing the data in the parameter stors of a governor for motor vehicles in on-line operation, wherein the governor includes, in addition to the parameter store, at least one microcomputer and is equipped to control and regulate the injection of fuel and/or furhter functions in dependence upon operating parameters such as rotational speed, charging pressure, position of the accelerator pedal, which are determined by means of measured value sensors, wherein the parameter store in the form of a read/write store is subdivided into an address region (A), at least one, generally a plurality of, data regions (Di) and a buffer store region (Z), wherein the address region (A) located at the initial address of the store contains the addresses of all the data regions (Di) and of the buffer store region (Z), and the capacity of the buffer store region is chosen to be at least equal to the capacity of the largest data region, and wherein the determinable, changed data provided for a data region (Dj) is written from a dialogue computer, communicating with the governor, into the buffer store region (Z), whereupon in the address region (A) the address of the data region (Dj) is replaced by the address of the buffer store region (Z) and then the changed data is transferred from the buffer store region (Z) into the data region (Dj), and, finally, in the address region (A) the address of the data region (Dj) is again reset to the original address.

2. A method as claimed in claim 1, wherein the changed data is first deposited in the dialogue computer in a simulation of the parameter store before it is written into the buffer store region (Z).

## Revendications

1. Procédé pour modifier les données dans la mémoire de paramètres d'un régulateur pour véhicules automobiles selon le fonctionnement en ligne, selon lequel le régulateur contient au moins un micro-ordinateur en plus de la mémoire de paramètres et est agencé de manière à commander et régler l'injection de carburant et/ou d'autres fonctions sur la base de grandeurs de fonctionnement comme par exemple la vitesse de rotation, la pression de charge, la position de la pédale d'accélérateur, qui sont déterminées à l'aide de capteurs de mesure, et selon lequel la mémoire de paramètres agencée sous la forme d'une mémoire de lecture-enregistrement est subdivisée en une zone d'adresses (A), en au moins une et en général plusieurs zones de données (Di) et en une zone de mémoire intermédiaire (Z), et selon lequel la zone d'adresses (A), située à l'adresse de départ de la mémoire, contient les adresses de toutes les zones de données (Di) et de la zone de mémoire intermédiaire (Z), et la capacité de la zone de mémoire intermédiaire est choisie au moins égale à la capacité de la zone maximale de données, et selon lequel les données modifiées, qui sont prévues pour une zone de données (Dj) et peuvent être déterminées, sont enregistrées dans la zone de mémoire intermédiaire (Z) par un calculateur de dialogue communiquant avec le régulateur, à la suite de quoi l'adresse de la zone de données (Dj) est remplacée, dans la zone d'adresses (A), par l'adresse de la zone de mémoire intermédiaire (Z), puis les données modifiées sont transférées de la zone de mémoire intermédiaire (Z) dans la zone de données (Dj), et enfin dans la zone d'adresses (A) l'adresse de la zone de données (Dj) est à nouveau renvoyée à l'adresse d'origine.

2. Procédé selon la revendication 1, selon lequel les données modifiées sont tout d'abord mémorisées dans le calculateur de dialogue, dans une simulation de la mémoire de paramètres, avant leur enregistrement dans la zone de mémoire intermédiaire (Z).
